# EUROPÄISCHE PATENTSCHRIFT

(11) **EP 1 207 237 B1**
(45) Veröffentlichungstag und Bekanntmachung des Hinweises auf die Patenterteilung: **22.03.2006**
(21) Anmeldenummer: 01125597.3
(22) Anmeldetag: 26.10.2001
(51) Int. Cl.: E04B 1/348

(54) **Raumzelle mit verlorener Schalung**
Prefabricated cell-like unit with lost formwork
Cellule préfabriquée avec coffrage perdu

(30) Priorität: 16.11.2000 DE 10056892
(43) Veröffentlichungstag der Anmeldung: 22.05.2002
(73) Patentinhaber: RESULIT GmbH, 68766 Hockenheim (DE)
(72) Erfinder:
(74) Vertreter: Brommer, Hans Joachim

(56) Entgegenhaltungen:
- AU-B- 475 358
- DE-A- 2 210 342
- DE-A- 3 125 551
- DE-B- 2 847 554
- GB-A- 980 830
- NL-A- 8 500 136
- US-A- 4 107 886

## Beschreibung

Die Erfindung betrifft eine transportable, vorgefertigte, im Wesentlichen geschosshohe Raumzelle zum Einbau in Gebäude, die im Wesentlichen aus Beton besteht, in dem eine Bewehrung vorhanden ist, wobei die Raumzelle eine Bodenplatte, eine Deckenplatte und Seitenwände aufweist.

Derartige Raumzellen werden beispielsweise als Fertigbäder hergestellt mit einer vollständigen Ausstattung an Sanitärelementen wie Waschbecken, Toiletten, Badewannen, etc. Solche Fertigbäder werden dann häufig in Krankenhäusern, Hotels oder Wohnheimen eingesetzt, da sie den Vorteil haben, dass alle Gewerke, die für eine derartiges Bad notwendig sind (Sanitärinstallation, Fliesenlegung, etc.) zentral fabrikmäßig erfolgen können. Dadurch ist eine erhebliche Bauzeitverkürzung möglich.

Außer Fertigbädern werden aber auch Technikräume als entsprechende Raumzellen vorgefertigt, in denen dann beispielsweise die Heizung vormontiert ist, etc. Des weiteren ist bekannt, in solchen Raumzellen Geschosstreppen einzuplanen bzw. einzubauen.

Bei den bisher bekannten Raumzellen, wie sie beispielsweise aus der DE-A-44 02 733 bekannt sind, werden mehrere Teilelemente hergestellt. Beispielsweise fertigt man die Bodenplatte mit zwei angrenzenden Wänden sowie die Deckenplatte mit zwei weiteren angrenzenden Wänden jeweils separat und setzt dann die sich dabei ergebenden Winkel (mit jeweils drei Flächen) zu der Gesamtraumzelle zusammen (die dann insgesamt sechs Flächen aufweist).

In der DE-A-33 04 907 bzw. der DE-A-44 46 508 wird dabei beschrieben, dass die Verbindung dieser Winkelelemente vorteilhafterweise über an den Kanten freiliegende Stahlplatten erfolgen kann, die zur Verbindung der Baugruppen miteinander verschweißt werden.

Dies ist insofern problematisch, als bereits bei der Herstellung der Winkelelemente entsprechende Stahlplatten positionsgenau vorgesehen werden müssen. Weiterhin erfordert das Zusammensetzen der beiden Winkelelemente einen relativ hohen Handling-Aufwand, da zumindest eines der beiden Winkelelemente nach der Herstellung zu drehen und anschließend mit einem Kran zu versetzen ist.

Beides erfordert eine hohe Präzision und auch einen hohen Personalaufwand, was unter Kostengesichtspunkten ungünstig zu bewerten ist.

Für Fertiggaragen, die im Wesentlichen geschosshohe Raumzellen bilden, die aber nicht zum Einbau in Gebäude vorgesehen sind, wird in diesem Zusammenhang in der DE-A-198 15 520 vorgeschlagen, die Seitenwandungen als Verbundwandungen auszubilden. Bei dieser wird dann eine Innenschalung und eine dazu beabstandet angeordnete Außenschalung vorgesehen und in den von diesen eingeschlossenen Zwischenraum wird Beton eingefüllt.

Hierdurch wird zwar eine einfachere Herstellbarkeit entsprechender Raumzellen erreicht. Es ergibt sich aber als erheblicher Nachteil, dass sich bei diesem Verfahren relativ dicke Wände ergeben. Abgesehen davon, dass bei der DE-A-198 15 520 die dort vorgeschlagene verlorene Schalung mit ausgeprägten Wölbungen versehen ist, die im Innenraumbereich eines Hauses unter ästhetischen Gesichtspunkten nicht tolerierbar sind, wird in dieser Druckschrift auch noch vorgeschlagen, die Schalungsteile parallel zu ihrer Erstreckung fluiddurchlässig auszubilden, so dass hier gegebenenfalls ein flüssiger Wärmeträger hindurchzuleiten ist, der eine schnellere Aushärtung des ausgegossenen Betons bewirken soll.

Damit wird ein wesentlicher Nachteil einer derartigen Raumzelle, nämlich ihre recht dicken Wände, durch die spezielle Ausgestaltung der verlorenen Schalung in ihrer fluiddurchlässigen Form noch einmal erhöht.

Jetzt ist es aber ein erhebliches Problem, dass bei in Gebäuden einzusetzenden Raumzellen eine möglichst höhe Raumeffizienz erreicht werden soll, um je umbauten Quadratmeter Raum eine möglichst hohe Nutzfläche zur Verfügung zu stellen.

Daneben ist durch die DE-A-31 25 551 eine Raumzelle aus Beton, insbesondere eine Fertiggarage, bekannt geworden, bei der die Seitenwände nach unten ragende Bewehrungsstäbe aufweisen, die beim anschließenden Anbetonieren der Bodenplatte die gewünschte Verbindung zwischen beiden Teilen herstellen.

Der Oberbegriff des Patentanspruches 1 geht von der US 4,107,886 aus. Dort werden vorgefertigte Raumzellen beschrieben, die aus einer Bodenplatte, einer Deckenplatte und zwei Seitenwänden bestehen. Die Bodenplatte, Deckenplatte und Seitenwände bestehen jeweils aus betonähnlichen Platten mit einer nach außen vorstehenden Bewehrung. Die Bewehrungen sind an den Eckpunkten durch eingeschweißte Metallplatten miteinander verbunden. Diese Raumzellen werden dann nebeneinander und übereinander gestapelt, wobei die Seitenwände benachbarter Raumzellen einen Zwischenraum bilden, in dem die Bewehrungen verlaufen. Dieser Zwischenraum wird dann mit Beton ausgefüllt, so dass benachbarte Raumzellen miteinander verbunden werden.

Aufgabe der vorliegenden Erfindung ist es daher, eine Raumzelle wie oben angegeben derart weiterzubilden, dass eine hohe Räumeffizienz zu erreichen ist. Gleichzeitig soll eine derartige Raumzelle aber auch einfach zu fertigen sein, wobei die Fertigung mit hoher Effektivität erfolgen soll.

Diese Aufgabe wird erfindungsgemäß durch die Merkmale des Patentanspruches 1 gelöst.

Ein wesentlicher Vorteil dieser Erfindung liegt jetzt darin, dass eine erfindungsgemäße Raumzelle sehr dünne Wände haben kann, da die verlorene Schalung aufgrund ihres Bestehens aus Beton und ihrer flächigen Bewehrung bei der Auslegung für die statischen Belastungen der fertigen Raumzelle mit berücksichtigt werden kann. Über die aus der Platte vorstehenden Elemente wird dabei mit dem einzugießenden Beton eine innige Verbindung erreicht. Es lassen sich somit ohne größere Probleme tragende Wände von lediglich 9 cm Dicke herstellen, so dass bei einer fest vorgegebenen Grundfläche nur minimalste Flächen für die Standflächen von Wänden vorzusehen sind. Die letztlich nutzbare Grundfläche wird somit maximiert.

Dadurch, dass aus der Platte der verlorenen Schalung Distanzhalter herausragen, die die Stege überragen, kann mit einer gegen die verlorene Schalung gesetzten, herkömmlichen Schalung ein exakter Zwischenraum zum Befüllen mit dem zu gießenden Beton erreicht werden.

Bei einer bevorzugten Ausführungsform der Erfindung ist dabei mindestens eine Seitenwand dicker als die ihr gegenüberliegende Wand. Damit ist zu erreichen, dass die im Verbund in ein Gebäude eingesetzte Raumzelle gleichzeitig genutzt werden kann, um Aussteifungsfunktionen zu übernehmen. Über die dickere Wand können dabei Scherkräfte besser abgebaut werden, die durch ein Aussteifungselement zu kompensieren sind.

Davon abgesehen bleibt die bisherige Funktion der hier beschriebenen monolithischen Raumzelle bestehen, in dem Gebäude, in dem sie integriert ist, auch unter statischem Aspekt eine tragende Funktion zu übernehmen.

Bei einer bevorzugten Ausführungsform sind die an der verlorenen Schalung vor-gesehenen Elemente in Form von als Gitterträger ausgebildeten Stegen vorgesehen. Derartige, insbesondere aus Baustahl bestehenden Elemente bzw. Stege sind preiswert herstellbar und nehmen dabei hohe Belastungen auf, wobei dann gleichzeitig eine sehr gute Verbindung der als Gitterträger ausgebildeten Elemente mit dem einzugießenden Beton erreicht wird.

Es wird dabei als vorteilhaft angesehen, die Stege im Wesentlichen lotrecht entlang der Wände verlaufen zu lassen.

Durch den einzugießenden Beton, der alle Seitenwände monolithisch miteinander verbindet, wird eine besonders starre Struktur der transportablen Raumzelle erreicht. Diese kann noch dadurch verbessert werden, dass die Platten der verlorenen Schalung an den einander zugewandten Stosskanten in den Eckbereichen der Raumzelle mit entsprechenden Gehrungsfasen versehen sind, was eine besonders passgenaue Verbindung ermöglicht.

Weiterhin sind die Bodenplatte und die Deckenplatte im wesentlich kongruente vorgefertigte Teile, die an ihren Rändern entsprechende umlaufende Aufnahmen aufweisen, in die die Platten der verlorenen Schalung eingreifen, mit denen die Seitenwände der Raumzelle gegossen werden. Durch diese Aufnahmen wird eine Stabilisierung der verlorenen Schalung erreicht, während diese noch nicht mit Beton eingegossen ist.

Insbesondere sollen diese Aufnahmen dabei als Stufen ausgebildet sein, die die Platten sowohl in Richtung zum Inneren der Raumzelle stützen als auch parallel zu der Fläche der die verlorene Schalung im Wesentlichen bildenden Platten. Durch die Abstützung parallel zur Plattenfläche wird die Stabilisierung der noch nicht vergossenen verlorenen Schalung während der Vorbereitungsphase unterstützt, während durch die Abstützung in Richtung zum Zelleninneren eine gute Passgenauigkeit der fertigen Raumzelle zu erreichen ist. Die Platten der verlorenen Schalung an den Seitenwänden werden nämlich durch den einzugießenden Beton in Richtung des Zelleninneren gedrückt.

An der Bodenplatte und der Deckenplatte können im übrigen noch seitlich überstehende Bewehrungen vorgesehen sein, die in den zu gießenden Beton der Seitenwände hineinragen. Hiermit wird eine starre Verbindung von Seitenwänden und Decke erreicht. Dabei soll der zu gießende Beton die Bodenplatte und die Deckenplatte an deren Rand einbinden, um hier ein besonders innigen Verbund zur Stabilisierung der fertigen Raumzelle zu erreichen.

Ein weiterer Vorschlag, um die Raumzelle zu stabilisieren, ist, dass an wenigstens zwei an einer Ecke aneinanderstoßenden Platten eine als Faltwerk ausgebildete, aus Beton monolithisch gegossene, gewendelte Treppe angesetzt ist.

Es hat sich dabei herausgestellt, dass über eine derartige Treppe die Verwindungssteifigkeit der Raumzelle verbessert werden kann. Die Raumzelle kann somit insbesondere die oben bereits angesprochene Aussteifungsfunktion innerhalb eines Gebäudes besser übernehmen.

Mit einem Faltwerk lässt sich außerdem eine sehr raumökonomische Treppe realisieren, die aufgrund ihrer Fixierung an den Wänden bzw. an der verlorenen Schalung auch ohne eine Mittelstütze ausgeführt werden kann und somit auch optisch sehr leicht wirkt.

Dabei sind die aus Beton bestehenden Platten der Schalung ein sehr gutes Widerlager, die den Treppenstufen die notwendige Abstützung bieten.

Um eine ausreichende Schallisolierung der Treppe gegenüber der Wandung sicherzustellen, kann das die Treppe bildende Faltwerk gegebenenfalls auch lediglich an wenigen Auflagepunkten mit der Wandung verbunden sein, wobei hier übliche Schallentkopplungsvorrichtungen verwandt werden können. Die aussteifende Funktion des als Treppe fungierenden Faltwerks bleibt dabei jedoch erhalten.

Weitere Vorteile und Merkmale der Erfindung ergeben sich aus der nachfolgenden Beschreibung von Ausführungsbeispielen. Dabei zeigt
Figur 1 den Schnitt durch eine erfindungsgemäße Raumzelle;
Figur 2 den Schnitt durch die Seitenwand einer Raumzelle;
Figur 3 die Aufsicht auf eine verlorene Schalung für eine Seitenwand;
Figur 4 den Schnitt durch die Ecke einer Raumzelle in der Ansicht von oben;
Figur 5 die Kanten einer Raumzelle gemäß Einzelheiten V in Figur 1;
Figur 6 die Teilansicht einer Raumzelle mit einer diese aussteifenden Treppe;
Figur 7 die in Figur 6 dargestellte Treppe in Alleinstellung.

In Figur 1 erkennt man den Schnitt durch eine vorgefertigte Raumzelle, die als Ganzes mit 1 bezeichnet wird. Diese Raumzelle weist eine Bodenplatte 2 auf sowie dieser gegenüberliegend eine im Wesentlichen kongruente Deckenplatte 3. Zwischen Bodenplatte 2 und Deckenplatte 3 erstrecken sich Seitenwände 4. Diese Seitenwände 4 weisen zum Raumzelleninneren 5 gerichtet eine verlorene Schalung 6 auf, die mit Beton 7 umgossen ist.

In der Figur 4 erkennt man den entsprechenden Aufbau der Seitenwände 4 im Schnitt genauer. Man erkennt, dass die verlorene Schalung eine Platte 8 aufweist, die aus Beton besteht. In dieser ist eine flächige Bewehrung 9 verlegt in Form von Stahlmatten oder ähnlichem. Die Platte 8 hat dabei eine übliche Dicke von ca. 3,5 cm, die es ermöglicht, dass die innerhalb der Platten verlegte im Wesentlichen flächige Bewehrung 9 mit einer üblichen Stärke von 5 mm die vorgeschriebene Überdeckung aufweist.

Aus dieser Platte 8 ragen Elemente 10 hervor. Diese Elemente 10 sind im hier dargestellten Ausführungsbeispiel als Gitterträger ausgebildet, die sich mit ihren Diagonalen und ihren Obergurten in den zu gießenden Beton 7 erstrecken, mit dem die Platte 8 somit eine innige Verbindung erhält. Dabei sind die Untergurte der beschriebenen und dargestellten Gitterträger in die Bewehrung 9 integriert, die innerhalb der als verlorenen Schalung dienenden Platte 8 verläuft.

Dabei sei bemerkt, dass die Platte 8 im Wesentlichen aus einem vergleichbaren Beton wie der Beton 7 besteht, so dass die Platte 8 und der hinter diese zu gießende Beton 7 im Wesentlichen gleiche Ausdehnungsquotienten, etc. haben und sich somit bei einer Belastung nicht voneinander trennen.

In der Figur 2 ist weiterhin zu erkennen, dass aus der Platte 8 Abstandhalter 11 hervorragen. Gegen diese wird bei Herstellung der Wand 4 eine (nicht dargestellte) Schalung gedrückt. In den sich dabei zwischen der Platte 8 und dieser Schalung ergebenden Spalt wird dann der Beton 7 eingefüllt. Nach Entfernen der Schalung erhält man dann die schalungsglatte Oberfläche 12 der fertigen Wand 4.

Über die Abstandhalter 11 lässt sich somit bestimmen, wie dick die zu gießende Wand wird. Während für rein statische Lastaufnahmen und für den Brandschutz dabei Wandstärken von ca. 9 cm ausreichen, werden Wände, die bei entsprechender Integration der Raumzelle in ein Gebäude für Aussteifungszwecke benutzt werden, auch größere Dicken aufweisen wie 11 cm, 13 cm oder gar 16 cm. Die hier vorgesehene Dicke ist aber so gering wie möglich zu wählen, damit die für Wandquerschnitte benötigte Grundfläche nicht unnötig groß wird.

Es sei noch erwähnt, dass vor dem Vergießen mit dem Beton 7 an der Platte 8 Leerrohre 13 oder ähnliche Installationsmaterialien befestigt werden können, die somit sicher in die Wand 4 zu integrieren sind.

In der Figur 3 erkennt man noch den üblichen Verlauf, der für die Stege 10 vorgeschlagen wird. Man erkennt, dass die Stege im Wesentlichen lotrecht entlang der Wand 4 verlaufen, wobei sie im Bereich von Türausschnitten 14 oder vergleichbaren Fensterausschnitten ausgespart werden. An ihren seitlichen Kanten 15 stoßen die Seitenwände 4 dabei aneinander, wie in der Figur 4 zu erkennen: Die einzelnen Platten 8 sind in diesem Bereich der seitlichen Kanten 15 mit einer Gehrung 16 von ca. 45° versehen, so dass bei Aneinanderstoßen der Seitenkanten 15 von den beiden Platten 8 ein rechter Winkel gebildet wird. Man erhält somit eine passgenaue Ecke 17.

In dem Bereich der Seitenkanten 15 hinter der Gehrung 16 können somit vor dem Ausgießen mit Beton 7, mit dem die aneinander anstoßenden Seitenwände monolithisch hergestellt werden, die oben angesprochenen Leerrohre oder ähnliches um die Ecke 17 herumgeführt werden, so dass in diesem Bereich nicht mehr wie bisher Anschlüsse vorgesehen werden müssen, die wegen ihrer Montage und später wegen ihrer Dichtigkeit kritisch und daher unerwünscht sind.

Die Gehrung 16 hat weiterhin den Vorteil, dass der Beton 7 die beiden Platten 8 zusammendrückt, damit sie sich gegeneinander abstützen.

Eine weitere Abstützung der Platten 8 erkennt man in der Figur 5: Man sieht hier einen Schnitt durch die Kanten, an denen bei der Raumzelle der Boden und die Decke mit den Wänden verbunden ist. Man erkennt, dass die Platte 8 auf der Bodenplatte 2 aufsitzt, wobei hierfür die Bodenplatte 2 eine umlaufende Aufnahme in Form einer Stufe 18 ausgebildet hat. Diese Stufe stützt mit ihrem senkrechten Bereich die Platte 8 gegen den Druck des Betons 7 ab, wobei eine saubere Bodenkante 19 erreicht wird. Aus Stabilitätsgründen sitzt dabei die Platte 8 auch auf dem im Wesentlichen horizontalen Bereich der Stufe 18 auf, um bis zum erfolgenden Abgießen mit dem Beton 7 in der Position fixiert zu sein.

Um später die innige Verbindung der Seitenwand 4 mit der Bodenplatte 2 sicherstellen zu können, verläuft aus der Bodenplatte 2 eine seitlich überstehende Bewehrung 20 in den Bereich des Betons 7, wodurch eine ausreichende Verbindung bewirkt wird. In gleicher Weise verläuft aus der Deckenplatte 3 eine Bewehrung 21 in die Seitenwand 4 hinein und bildet dort nach Abbinden des Betons 7 die notwendige starre Verbindung.

Man erkennt in der Figur 5 auch, dass der Beton 7 die Bodenplatte 2 bzw. die Deckenplatte 3 an deren Rändern 22 bzw. 23 einbindet, wobei im hier dargestellten Beispiel die Bodenplatte 2 vom Beton 7 bis in einen Hinterschnitt 24 untergriffen wird. Seitlich neben diesem Hinterschnitt 24 ist dabei unter der Bodenplatte 2 eine Isolierung 25 vorgesehen, sei es zur Wärme- oder aber zur Trittschalldämmung. In dem unter der Bodenplatte 2 mit Isolierung 25 gefüllten Raum können auch noch Installationen vorgesehen werden, wobei hier beispielhaft ein Leer- oder Abwasserrohr 26 dargestellt ist.

Es sei hier noch erwähnt, dass die verlorene Schalung, die aus den Platten 8 mit der Flächenbewehrung und der aus diesen hervorstehenden Stegen 10 besteht, nach bekannten Herstellverfahren für die sogenannten "Filigrandecken" herzustellen sind.

Besonders vorteilhaft ist dabei, dass die hier verwendete verlorene Schalung später mit in den tragenden Querschnitt der mit ihr gebildeten Seitenwände integriert ist, wodurch diese Seitenwände 4 sehr schmal ausgebildet werden können und damit nur geringe Querschnitte aufweisen. Somit ist eine insgesamt hohe Raumausnutzung möglich.

In der Figur 6 ist das aufgebrochene Ende einer Raumzelle ohne Boden und Decke dargestellt, in der eine als Faltwerk ausgebildete gewendelte Treppe 27 eingesetzt ist. Diese gewendelte Treppe 27 ist dabei an zwei aneinander stoßenden Platten 28 und 29 angesetzt, wodurch hier eine versteifende Wirkung erreicht wird. Die gewendelte Treppe 27, die in der Figur 7 noch einmal als Einzelteil dargestellt ist, ist als Faltwerk einstückig aus Beton gegossen. Dabei sind lediglich in den Stellstufen 30 im Wesentlichen U-förmig verlaufende Bewehrungen vorgesehen, die der gewendelten Treppe ihre Stabilität geben, während in den Trittstufen 31 keine aufwendige Bewehrung vorgesehen sein muss. Die in den Stellstufen verlaufende Bewehrung ist an die außenliegende Stosskante 32 der monolithischen Treppe geführt.

An dieser Stosskante kann entweder ein dem Verlauf der Stosskante folgendes Flacheisen 33 angebracht sein, an dem die U-förmige Bewehrung dann angreift. Dieses Flacheisen 33 ist dann wiederum über in der Figur 7 nicht dargestellte Dorne in schalldämmender Weise an den Wänden einer Raumzelle, wie sie in der Figur 6 mit 28 und 29 bezeichnet sind, fixiert. Dabei werden über diese Dorne auch Kräfte geleitet, so dass mit der gewendelten Treppe 27 ein Versteifung und Stabilisierung der Raumzelle erreicht werden kann.

Es ist aber auch möglich, die U-förmigen Bewehrungen in den Stellstufen 30 direkt an den Platten zu befestigen, die für die Seitenwände 28 und 29 die verlorene Schalung darstellt. Auch dies ist eine Möglichkeit, eine Stabilisierung der Raumzelle zu erhalten..

Wesentlich ist dabei, dass die als Faltwerk ausgebildete Treppe insbesondere sehr einfach zu armieren ist. Die bisher notwendigen, sehr kompliziert und insbesondere kaum automatisierbar herzustellenden Bewehrungskörbe entfallen.

Auch ist eine derartige als Faltwerk hergestellte Treppe ca. 75 % leichter als die bisherigen monolithischen Treppen, so dass sich eine derartige monolithische Faltwerktreppe insbesondere für nach ihrer Herstellung zu transportierende Fertigelemente eignet unter Berücksichtigung der aus der Transportlogistik resultierenden Gewichtsbeschränkungen.

## Patentansprüche

1. Transportable, vorgefertigte, im Wesentlichen geschosshohe Raumzelle (1) zum Einbau in Gebäuden,
die im Wesentlichen aus Beton besteht, in dem eine Bewehrung vorhanden ist, wobei die Raumzelle (1) eine Bodenplatte (2), eine Deckenplatte (3) und Seitenwände (4) aufweist, und
zumindest die Seitenwände (4) monolithisch aus Beton gegossen sind und an den Seitenwänden einseitig eine verlorene Schalung (6) vorgesehen ist, die Platten (8) aus Beton aufweist, die mit einer flächigen Bewehrung (9) versehen sind und aus denen Elemente (10) hervorstehen, die in den zu gießenden Beton (7) der Seitenwände (4) hineinragen,
**dadurch gekennzeichnet,**
**dass** Distanzhalter (11) zum Drücken gegen eine Schalung zur Bildung der Seitenwände aus der Platte (8) herausragen, die die Elemente (10) überragen und dass die Bodenplatte (2) von dem einzugießenden Beton (7) untergriffen wird.

2. Raumzelle gemäß Anspruch 1,
**dadurch gekennzeichnet,**
**dass** wenigstens eine Wand dicker ist als eine ihr gegenüberliegende Wand.

3. Raumzelle gemäß Anspruch 1.
**dadurch gekennzeichnet,**
**dass** die hervorstehenden Elemente als Stege (10) ausgebildet sind, die insbesondere als Gitterträger ausgeführt sind.

4. Raumzelle gemäß Anspruch 1,
**dadurch gekennzeichnet,**
**dass** der einzugießende Beton (7) alle Seitenwände (4) monolithisch miteinander verbindet.

5. Raumzelle gemäß Anspruch 1,
**dadurch gekennzeichnet,**
**dass** die Platten (8) an einander zugewandten Stosskanten (15) in Eckenbereichen der Raumzelle (1) mit Gehrungsfase (16) versehen sind.

6. Raumzelle gemäß Anspruch 1,
**dadurch gekennzeichnet,**
**dass** die Bodenplatte (2) und die Deckenplatte (3) vorgefertigte Teile sind, die an ihren Rändern (22, 23) umlaufende Aufnahmen (18) aufweisen, in die die Platten (8) der verlorenen Schalung (6) eingreifen.

7. Raumzelle gemäß Anspruch 6,
**dadurch gekennzeichnet,**
**dass** die Aufnahmen als Stufen (18) ausgebildet sind, die die Platten (8) in Richtung zum Zelleninneren und parallel zur Plattenfläche stützen.

8. Raumzelle gemäß Anspruch 6,
**dadurch gekennzeichnet,**
**dass** an der Bodenplatte (2) und an der Deckenplatte (3) seitlich überstehende Bewehrungen (20, 21) vorgesehen sind, die in den zu gießenden Beton (7) hineinragen.

9. Raumzelle gemäß Anspruch 1,
**dadurch gekennzeichnet,**
**dass** der zu gießende Beton (7) die Bodenplatte (2) und die Deckenplatte (3) an deren Rand (22, 23) einbindet.

10. Raumzelle gemäß Anspruch 1,
**dadurch gekennzeichnet,**
**dass** an wenigstens zwei in einer Ecke aneinanderstoßenden Platten (28, 21) eine als Faltwerk ausgebildete gewendelte Treppe (27) angesetzt ist.

## Claims

1. Transportable prefabricated room cell (1) which is substantially one storey high for installation in buildings, which is basically made from concrete in which a reinforcement is present, wherein the room cell (1) has a base panel (2), a top panel (3) and side walls (4), and at least the side walls (4) are cast monolithically from concrete and on one side of the side walls a lost formwork (6) is provided which has panels (8) made from concrete which are provided with a flat reinforcement (9) and from which elements (10) project which protrude into the concrete (7) to be cast for the side walls (4), **characterised in that** distance pieces (11) for pressing against a formwork for formation of the side walls project out of the panel (8) and over the elements (10) and that the concrete to be poured in extends under the base panel (2).

2. Room cell as claimed in Claim 1, **characterised in that** at least one wall is thicker than a wall lying opposite it.

3. Room cell as claimed in Claim 1, **characterised in that** the projecting elements are constructed as stems (10) which are designed in particular as lattice girders.

4. Room cell as claimed in Claim 1, **characterised in that** the concrete (7) to be poured in joins all the side walls (4) monolithically to one another.

5. Room cell as claimed in Claim 1, **characterised in that** the panels (8) are provided with a mitre in corner regions of the room cell (1) on butting edges which face one another.

6. Room cell as claimed in Claim 1, **characterised in that** the base panel (2) and the top panel (3) are prefabricated parts which have on their edges (22, 23) peripheral recesses (18) into which the panels (8) of the lost formwork (6) engage.

7. Room cell as claimed in Claim 6, **characterised in that** the recesses are constructed as steps (18) which support the panels (8) in the direction of the interior of the cell and parallel to the surface of the panel.

8. Room cell as claimed in Claim 6, **characterised in that** laterally projecting reinforcements (20, 21) which protrude into the concrete (7) to be cast are provided on the base panel (2) and on the top panel (3).

9. Room cell as claimed in Claim 1, **characterised in that** the concrete (7) to be cast joins the base panel (2) and the top panel (3) on the edge thereof (22, 23).

10. Room cell as claimed in Claim 1, **characterised in that** a spiral staircase (27) constructed as a folded plate structure is attached to at least two panels (28, 29) which butt against one another in a corner.

## Revendications

1. Cellule (1) préfabriquée transportable dont la hauteur est essentiellement celle d'un étage et qui est destinée à être intégrée dans des bâtiments, qui est essentiellement composée de béton armé, la cellule (1) présentant une plaque de plancher (2), une plaque de plafond (3) et des parois latérales (4), et tout au moins les parois latérales (4) en béton étant coulées d'un seul tenant et un coffrage perdu (6) étant prévu sur une face des parois latérales, lequel présente des plaques (8) en béton munies d'une armature en nappe (9) et dont font saillie des éléments (10) qui s'enfoncent dans le béton à couler (7) des parois latérales (4), **caractérisée en ce que** des écarteurs (11) destinés à s'appuyer contre un coffrage pour former les parois latérales font saillie de la plaque (8) et s'étendent au-delà des éléments (10), et **en ce que** le béton à couler (7) passe sous la plaque de plancher (2).

2. Cellule selon la revendication 1, **caractérisée en ce qu'**au moins une paroi est plus épaisse qu'une paroi qui lui fait face.

3. Cellule selon la revendication 1, **caractérisée en ce que** les éléments faisant saillie sont réalisés sous forme d'ailes (10) qui forment notamment une poutre en treillis.

4. Cellule selon la revendication 1, **caractérisée en ce que** le béton à couler (7) assemble toutes les parois latérales (4) entre elles de façon monolithique.

5. Cellule selon la revendication 1, **caractérisée en ce que**, dans des angles de la cellule (1), les plaques (8) sont dotées d'un onglet (16) au niveau des bords se faisant face (15).

6. Cellule selon la revendication 1, **caractérisée en ce que** la plaque de plancher (2) et la plaque de plafond (3) sont des éléments préfabriqués qui comportent tout autour, au niveau de leurs bords (22, 23), des logements (18) dans lesquels se mettent en prise les plaques (8) du coffrage perdu (6).

7. Cellule selon la revendication 6, **caractérisée en ce que** les logements sont réalisés en tant que gradins (18) qui soutiennent les plaques (8) vers l'intérieur de la cellule et parallèlement à la surface des plaques.

8. Cellule selon la revendication 6, **caractérisée en ce que** des armatures (20, 21) sont prévues sur la plaque de plancher (2) et la plaque de plafond (3), qui en font saillie latéralement et qui s'enfoncent dans le béton à couler (7).

9. Cellule selon la revendication 1, **caractérisée en ce que** le béton à couler (7) scelle la plaque de plancher (2) et la plaque de plafond (3) au niveau de leurs bords (22, 23).

10. Cellule selon la revendication 1, **caractérisée en ce qu'**un escalier en colimaçon (27) réalisé en tant que structure prismatique est mis en place contre au moins deux plaques (28, 29) se touchant dans un angle.
